# EUROPÄISCHE PATENTSCHRIFT

(11) **EP 1 629 182 B1**
(45) Veröffentlichungstag und Bekanntmachung des Hinweises auf die Patenterteilung: **30.08.2006**
(21) Anmeldenummer: 04731186.5
(22) Anmeldetag: 05.05.2004
(51) Int. Cl.: F01P 3/08, F01P 3/10

(54) **SPRITZDÜSE ZUR KOLBENKÜHLUNG BEI EINER BRENNKRAFTMASCHINE**
SPRAY NOZZLE FOR COOLING THE PISTON OF AN INTERNAL COMBUSTION ENGINE
BUSE D'ARROSAGE POUR LE REFROIDISSEMENT DU PISTON DANS UN MOTEUR A COMBUSTION

(30) Priorität: 07.05.2003 DE 10320576
(43) Veröffentlichungstag der Anmeldung: 01.03.2006
(73) Patentinhaber: SchmitterGroup AG, 97289 Thüngen (DE)
(72) Erfinder: GEHRIG, Stefan, 97753 Karlstadt (DE)
(74) Vertreter: Götz, Georg Alois
(86) Internationale Anmeldenummer: PCT/EP2004/050711
(87) Internationale Veröffentlichungsnummer: WO 2004/099580

(56) Entgegenhaltungen:
- DE-A- 19 634 742
- US-A- 1 744 250
- US-A- 4 043 397
- US-A- 4 408 575

## Beschreibung

Die Erfindung betrifft eine Spritzdüse für die Kolbenkühlung einer Brennkraftmaschine, insbesondere eines Verbrennungsmotors. Bei dieser Spritzdüse ist die Ausgangsmündung für Kühlfluid mit einer Austrittsgeometrie bzw. einem Austrittsquerschnitt gestaltet, die bzw. der den Austritt von Kühlfluid in einen Innenbereich verhindert, der innerhalb einer gedachten Verlängerung der Ausgangsmündung liegt und vom sonst herausgespritzten Kühlfluid umgeben ist.

Bei hohen thermischen Belastungen von Bauteilen in oder an Verbrennungsmotoren ist der Einsatz von Kühlsystemen notwendig. Als Kühlmedien werden zum Beispiel Kühlwasser oder Motorenöl eingesetzt und durch Kanäle geleitet. Die Verbrennungsmotor-Bauteile werden auch an ihren Oberflächen mit Kühlmedium benetzt. Dies gilt beim Verbrennungsmotor insbesondere für den Kolbenboden. Die Benetzung kann mit Motorenöl über einen Kühlkanal des Kolbens stattfinden. Das aufgebrachte Öl nimmt die Wärme auf und fließt in den Ölkreislauf zurück, der ständig gekühlt wird.

Um eine gezielte Kühlung am richtigen Ort mit einer minimalen Ölmenge zu erreichen, muss sehr genau ein Zielort und mit dem Kühlmedium getroffen werden. Speziell bei Verwendung von Kühlkanälen ist ein gebündelter Strahl mit Kühlmedium notwendig. Dies lässt sich mit kleinen Düsendurchmessem und einer speziell geformten Düsengeometrie bei üblichen Verbrennungsmotoren realisieren, in deren Ölkreislauf ein Druck von ca. 2,5 - 5 bar vorherrscht. Bei hohen thermischen Belastungen wird eine Ölmenge von bis zu 10 kg Kühlöl pro Minute je Kolben benötigt. Um diese Ölmenge aufzubringen, ist ein Spritzrohr mit einem großen Durchmesser notwendig. Bei diesen ist ein gebündelter Kühlmediumsstrahl mit gängigen Düsenformen nicht realisierbar.

Auch nach der Patentschrift DE 23 43 655 (Motoren- und Turbinen-Union Friedrichshafen GmbH) ist bei der Zuführung von Öl zum Kühlraum im Kolben durch eine am Zylinder-Kurbelgehäuse befestigte Freistrahl-Düse darauf zu achten, dass im Sinne eines hohen Kühlöl-Durchsatzes von der Freistrahl-Düse ein möglichst gebündelter Ölstrahl erzeugt wird, der eine Fangöffnung am Kolben erreicht, damit auch in der oberen Totpunktstellung des Kolbens ein ausreichender Kühlöldurchsatz im Kolben erreicht wird. Zur Förderung der Bündelung des Ölstrahls wird der Einsatz eines als Kreuz ausgebildeten Führungsstücks am in Strömungsrichtung hinieiren Eingangsende der Düse angesprochen, aber sogleich wieder verworfen. Die quer im Ölstrom stehenden, kreuzförmigen Flächen des Führungsstücks würden die Durchgängigkeit der Zuführungsbohrung in der Düse für Schmutztellchen so erheblich einschränken, dass es leicht zur totalen Verstopfung der Düse kommen könnte. Das Ölstrahl-Austrittsende dieser Düse ist stirnseitig durch eine einfache, zylindrische Mündungsbohrung realisiert. Die Bündelung des Kühlöstrahls wird hier nur durch den physikalischen Effekt der Kohäsion zwischen den einzelnen Öttlichen im Strahl gefördert.

Auch in EP-B-0 825 335 (PORSCHE) wird das Problem angegangen, eine gezielte, gebündelte Beaufschlagung des Kolbens und damit eine wirksame Kühlung durch Verhinderung einer frühzoitigon Auffächorung des Ölstrahls zu erreichen. Dafür wird von mehreren, in einem Düsenendstück verlaufenden Mündungskanälen Gebrauch gemacht, welche parallel zueinander verlaufen. Der Förderung der Bündelung soll eine gezielte Dimensionierung der Mündungskanal-Durchmesser und der Abstände der Mündungskanäle voneinander dienen. Letztendlich ist man auch hier auf den physikalischen Effekt der Kohäsion angewiesen, um eine Bündelung der austretenden Teilstrahlen zu einem Vollstrahl zu erreichen. Dom dient auch der vorgeschlagene, relativ geringe Abstand der Mündungskanäle voneinander. Auf einem gleichartigen Wirkungsprinzip beruht auch die Lehre aus US-A-4 408 575, wonach bei einer Kühlmittel-Düse ein erster Kühlöl-Auslass größeren Durchmessers von einer Reihe Kühlöl-Auslässen geringeren Durchmessers ringartig umgeben ist.

In WO-A-01/14699 (SCANIA) ist eine Kühlmittel-Düse zur Kolbenkühlung beschrieben, wobei das frühzeilige Fragmentieren des Kühlmittelstrahls in Frage gestellt wird, weil damit von der angestrebten Kreiszylinder-Form des Strahles abgewichen und stattdessen ein sich konisch sprelzender Strahl ergeben würde. Zur Abhilfe wird am Düsenausgang eine Kühlmittel-Auslassöffnung in der Form eines einzigen, gekrümmten Öffnungsschlitzes mit U- oder C-Profil vorgeschlagen, um eine Fragmentierung des Strahles zu verhindern. Dieser soll durch die vorgeschlagene Form für eine weite Entfernung in einem kompakien Zustand gehalten werden. Dies soll darauf beruhen, dass eine Expansion des Strahles nach innen, gegen den Mittelbereich des gekrümmten Querschnittes, ermöglicht wird, wobei Verbreiterungskräfte auf den Strahl reduziert werden würden. Mittels einer inneren Zwischenwandung, welche gegenüberliegende Schenkel oder Abschnitte des U- bzw. C-Öffnungsschlitzes voneinander trennt, wird nämlich eine Unterdruck-Zone geschaffen, die von dem gekrümmten Strahl-Querschnittsprofil umkurvt wird. Zur Herstollung einer solchen Düse wird der Einsatz eines Domes zur plastischen Verformung eines rohrartigen Rohtelles vorgeschlagen. Die Rohrwände müssen dabei gegen den Dom gepresst werden, um eine Anpassung an den Dom-Querschnitt, zu erreichen. Danach dürfte es schwierig sein, Dom und plastisch verformtes Düsenrohrstück voneinander zu lösen.

US-A-1 744 250 beschreibt eine Kühleinrichtung für Hubkolben von Brennkraftmaschinen. Ein in einem Hubraum angeordnetes Einlassrohr erhält von einer extern und im Abstand angeordneten Versorgungsleitung über einen freien Kühlflüssigkeitsstrahl Kühlmittel. Die Versorgungsleitung besitzt am Ausgang ein Mundstück, dem in einigem Abstand eine kreuzförmige Drossel vorgelagert ist, die sich entlang eines Mittelabschnitts der Versorgungsleitung erstreckt. Damit soll der Kühlflüssigkeitsfluss innerhalb der Versorgungsleitung stabilisiert werden, bevor er das düsenartige Ausgangsmundstück erreicht.

Der Erfindung liegt die Aufgabe zugrunde, unter Vermeidung bzw. Beseitigung der sich aus dem Stand der Technik ergebenden Nachteile bei einer gattungsgemäßen Spritzdüse die Herstellbarkelt zu erleichtern und zu vereinfachen sowie die Strahlbündelung weiter zu optimieren. Zur Lösung werden die im Patentanspruch 1 und 2 angegebenen Spritzdüsen vorgeschlagen. Optionale, vorteilhafte Ausgestaltungen dieser Erfindung ergeben sich aus den abhängigen Ansprüchen.

Indem erfindungsgemäß der Kühlfluid-Strom Innerhalb der Düse mittels der Stege in eine Mehrzahl einzeiner Tellstrahlen zerlegt wird, können diese in einer gemeinsamen Reihe um die von Kühlfluidstrahlenfrel gehaltene (Unterdruck-) Zone herumgrupplert sein und somit die Unterdruckzone noch besser gegenüber Umgebungsdruck abschirmen. Dadurch wird in der Unterdruck-Zone eine noch stärkere Herabsetzung des (Unter-) Druckes gegenüber Atmosphären-Umgebungsdruck erreicht mit der weiteren Folge, dass die einzeinen Strahlen noch stärker in den Unterdruck-Innenbereich "gesaugt" werden und damit konvergieren. Diese zum Unterdruck-Innenbereich gerichteten, erfindungsgemäß effektiv verstärkten Kräfte ergeben eine spürbare Beschleunigung der Bündelung der Teilstrahlen bzw. deren Wiedervereinigung zu einem Gesamtstrahl, mit dem präzise der Boden oder dergleichen eines Vorbrennungsmotorkolbens an spezifizierter Stelle benetzt und gekühlt werden kann. Durch den erfindungsgemäßen Düsenaustritt wird also der Kühlstrahl zunächst gezielt zerteilt. Durch die genannten physikalischen Gegebenheiten werden die einzeinen Teilstrahlen nach dem Austritt wieder zu einem sehr stabilen Strahl zusammen geführt. Mit dieser Methode lässt sich der Anforderung großer Volumenstrom und kleines Zielfeld" Rechnung tragen.

Die Erfindung eröffnel die weitere vorteilhafte Ausgestallung, dass sich die Dicke der Stege im Verhältnis zur Dicke bzw. zum "Durchmesser" der einzelnen Teilstrahlen minimieren lässt, wodurch auch die Abstände zwischen benachbarten Teilstrahlen minimal werden. Der dabei erzielte Vorteil besteht in einer noch dichteren Abschirmung des Unterdruck-Innenbereichs gegenüber Atmosphärendruck mit einer daraus resultierenden, weiteren Absonkung des Innenbereich-Druckes. Über die erfindungsgemäß eröffnete Möglichkeit, in Relation zur Querschnittsdicke der Teilstrahlen außerordentlilch dünn dimensionierte Stege einsetzen zu können, fasst sich die anzustrebende idealstruktur für den Kühfluid-Gosamtstrahl - ringförmig geschlossener Strahlenquerschnitt - nocht gut annähern.

Eine Vereinfachung der Konstruktions- und Herstellungsweise lässt sich in der Regel durch möglichst gleichmäßige bzw. symmetrische Strukturen erreichen. So besteht eine Erfindungsmerkmal darin, dass die Stege - ausgehend von der die Ausgangsmündung umgrerzenden Umwandung - sich zur Mitte des Austrittsquerscttnitts hin erstrecken, insbesondere bei zylindrischer Grundform radial verlaufen und sich dort miteinander treffen oder kreuzen. Alternativ können die Stege auf ein besonders ausgeprägtes, beispielsweise schelbenartiges Innentall treffen, über den die Stege verbunden sind. Dabei entsteht ein leicht handhabbarer bzw. montierbarer und schnell in die Düsen-Ausgangsmündung einsetzbarer Fragmentierungseinsalz vorzugsweise in Kreuz- oder Stemform. Um den Austritt von Kühlfluid im von den Teilstrahlen begrenzten innenbereich in möglichst effektiven Umfang zu verhindern, ist es zweckmäßig, den innenteil ausreichend groß mit einem Durchmesser oder einer Erstreckung zu gestalten, welche die Dicke der Stege übersteigen und wenigstens ein Fünftel der Dicke, des Durchmessers oder der sonst querschnittlichen Erstreckung ausmachen, den bzw. die die Außenkontur oder Umwandung der Düsen-Ausgangsmündung einnimmt.

Eine besonders billige Herstellungsweise ergibt sich dann, wenn der Strahl-Fragmentierungseinsatz als ein einziges Stück beispielsweise in Kunststoff-Spritzguss oder dergleichen und/oder aus Sinterstahl oder aus einem sonst hitze- und/oder ölbeständigem und abriebfesten Material hergestellt ist, wobei der Innenteil und die Stege miteinander einstückig verbunden oder sonst wie integriert sind. Alternativ liegt es im Rahmen der Erfindung, ein separates Innenteil gesondert herzustellen und dann durch die gegen die Innenwandung der Austrittsmündung abgestützten Stege zu halten.

Die Erfindung ist nicht nur darauf beschränkt, den etwaigen Innenteil mittels der Siege gegenüber der Düsen-Innenwandung abzustützen. Alternativ oder zusätzlich könnte der Innenteil, insbesondere in länglicher Dom- oder Stielform, vom Düseninneren her, beispielsweise vom Eingang der Düse her, mittels eines eingelötelen Drahls oder dergleichen gehalten sein.

Die Stege in der Düsen-Ausgangsmündung ergeben unvermeldlich eine gewisse Drosselung der Kühlfluid-Strömung in der Düse, wobei auch Turbulenzen innerhalb der Strömung entstehen können. Um gleichwohl dem aus der Düse austretenden Kühlfluid in den Teilstrahlen ausreichende Bewegungsenergie zu verleihen, ist nach einer vorteilhaften Ausbildung der Erfindung vorgesehen, den Stegen in Strömungsrichtung Mittel vorzuschalten, welche das Kühlfluid beschleunigen bzw. dessen Strömungsgeschwindigkeit erhöhen.

Weitere Einzelheilen, Merkmale, Merkmalskombinationen, Effekte und Vorteile auf der Basis der Erfindung ergeben sich aus der nachfolgenden Beschreibung bevorzugter Ausführungsformen der Erfindung sowie aus den Zeichnungen. Diese zeigen in:
- Figur 1: schematisch eine Anordnung einer Spritzdüse zum Benetzen eines Verbrennungsmotor-Kolbens, der über eine Pleuelstange mit einer Kurbelwelle oder dergleichen verbunden ist;
- Figur 2: ein Ausführungsbeispiel der erfindungsgemäßen Spritzdüse in Stirnansicht gemäß Richtung II in Figur 3;
- Figur 3: die Spritzdüse im Längsschnitt gemäß Linie III-III in Figur 2;
- Figur 4: eine Figur 3 entsprechende Darstellung mit einem Strahlen-Längsschnitt; und
- Figur 5: eine Längsansicht auf die Spritzdüse gemäß Figuren 2-4.

Gemäß Figur 1 ist in an sich bekannter Weise in einem Motorblock 1 ein Kolben 2 zur Ausführung von Hubbewegungen linear geführt. Die Kolbenhübe werden, wie an sich bekannt, über Pleueleinrichtungen 3 oder dergleichen an eine Kurbelwelle oder dergleichen ausgekoppelt. Zur Kolbenkühlung geht vom Motorblock 1 ein Zuleitungsrohr 4 für Kühlfluid, beispielsweise Motorenöl, aus und verläuft in Ausrichtung zum Hubkolben 2. Das Zuleitungsrohr 4 weist in seinem dem Kolben 2 zugewandten Ende die erfindungsgemäße Spritzdüse 5 auf, von der ein zusammengesetzter Kühlfluid-Gesamtstrahl 6 mit unmittelbar an den Düsenausgang anschließenden Unterdruckbereich 7 herausgespritzt wird.

Gemäß Figuren 2 und 3 ist im freien Endbereich des Zuleitungsrohres 4 die erfindungsgemäße Spritzdüse 5 mit einem verjüngten Rohrabschnitt 8 realisiert, in welchem sich ein kreuzförmiger Fragmentierungseinsatz 9 befindet. Dieser lässt sich, wie insbesondere aus Figur 2 erkennbar, entsprechend der Kreuzform in vier radiale Stege 10 und einem zentralen Innenteil 11 strukturieren, in welchen die Stege 10 übergehen. Die Außenkontur des Innenteils 11 zwischen zwei jeweiligen Stegen 10 ist mit einem Radius von beispielsweise 0,2 mm gestaltet, wodurch dem Innenteil 11 näherungsweise eine Scheibenform verliehen wird. Gemäß gezeichnetem Ausführungsbeispiel besitzt der rundliche Innenteil 11 einen Durchmesser von etwa 2 mm, während der Innendurchmesser des verjüngten Rohrabschnitts 8 etwa 4,3 mm beträgt. Dadurch ergibt sich eine Austritts-Restfläche für das in Strömungsrichtung 12 den verjüngten Rohrabschnitt 8 durchfließende Kühlmedium von etwa 7,63 mm². Weitere, rein beispielhafte Maße sind in Figur 2 und 3 angegeben. Durch eine in Kühlfluid-Strömungsrichtung 12 erfolgende Rohrabschnitt-Verjüngung 8 auf etwa 4,2 mm Innendurchmesser ergibt sich eine Umwandlung der potentiellen Druckenergie im Rohrabschnitt mit größerem Durchmesser in zusätzliche Bewegungsenergie. Dadurch wird dem Kühlfluid, das innerhalb der vier Austrittssektoren 13 in entsprechenden Teilstrahlen herausgespritzt wird, eine Erhöhung der Strömungsgeschwindigkeit bzw. zusätzliche Beschleunigung verliehen. Die Austrittssektoren 13 sind von der rundlichen Außenkontur des Innenteils 11, jeweiligen, benachbarten Stegen 10 und der hohlzylindrischen Innenwandung 14 der Düsen-Austrittssmündung 15 begrenzt. Die Mittelachse 16 des Düsen-Rohrabschnitts 8 verläuft etwa deckungsgleich mit der Lage des Mittelpunkts des Fragmentierungseinsatzes 9. Gemäß Ausführungsbeispiel der Figur 2 beträgt die Dicke des Stegs etwa 0,8 mm und macht damit weniger als ein Fünftel des Durchmessers des Austrittsquerschnitts bzw. der Austrittsmündung 15 der Spritzdüse 5 aus. Dadurch werden die Abstände der einzelnen aus Kühlfluid-Austrittssektoren 13 in Rohr-Umfangsrichtung ausreichend kleingehalten, um den Unterdruck-Innenbereich 7 gegenüber der Umgebung mit Atmosphärendruck ausreichend abzugrenzen.

Die Bildung des vereinigten Gesamtstrahles 6 aus einzelnen Teilstrahlen 17 entsprechend den Austrittssektoren 13 ist in Figur 4 veranschaulicht. Die Teilstrahlen 17 sind um den von Kühlfluid freigehaltenen Innenbereich 7 mit Unterdruck herum angeordnet und konvergieren mit zunehmender Entfernung von der Spritzdüse 5 bzw. deren Fragmentierungseinsatz 9, bis die Vereinigung der Teilstrahlen 17 zum Gesamtstrahl 6 stattfindet. Dies erfolgt in Strömungsrichtung 12 gesehen nach dem Unterdruck-Innenbereich 7, der mit Beginn der Teilstrahlen-Vereinigung endet. Erfindungsgemäß wird also beim Düsenaustritt der Kühlfluid-Strom mittels des Fragmentierungseinsatzes 9 zunächst in die einzelnen Teilstrahlen 17 gezielt zerteilt. Durch den von Kühlfluid freigehaltenen, mittleren Unterdruck-Innenbereich 7 werden die einzelnen Teilstrahlen nach dem Austritt wieder zu dem sehr stabilen Gesamtstrahl 6 zusammengeführt. Markiert ist noch eine Ausbauchung 18 der äußeren Strahlenkontur, was auf an sich vorhandene, divergierende Strahlausbreitungstendenzen zurückzuführen ist. Diese werden durch den Unterdruck-Innenbereich 7 kompensiert, welcher stärkere, in das Strahl-Innere gerichtete Kräfte auf den Kühlfluid-Strahl entstehen lässt. In der Längsansicht der Figur 5 sind die einzelnen Teilstrahlen nicht gezeichnet, weil diese in der Realität mit menschlichem Auge auch nicht sichtbar wären.

### Bezugszeichenliste

- 1: Motorblock
- 2: Kolben
- 3: Pleueleinrichtung
- 4: Zuleitungsrohr
- 5: Spritzdüse
- 6: Kühlfluid-Gesamtstrahl
- 7: Unterdruckzone/-bereich
- 8: verjüngter Rohrabschnitt
- 9: Fragmentierungseinsatz
- 10: Stege
- 11: Innenteil
- 12: Strömungsrichtung
- 13: Austrittssektoren
- 14: Innenwandung
- 15: Austrittsmündung
- 16: Mittelachse
- 17: Teilstrahl
- 18: Ausbauchung

## Patentansprüche

1. Spritzdüse (5) für die Kolbenkühlung einer Brennkraftmaschine, deren Kühlfluid-Ausgangsmündung (15) mit einer Austrittsgeometrie gestaltet ist, die den Austritt von Kühlfluid in einen Innenbereich (7) verhindert, der innerhalb einer gedachten Verlängerung der Ausgangsmündung (15) liegt und vom sonst heraus gespritzten Kühlfluid umgeben ist, mit einer Mehrzahl von den Austrittsquerschnitt der Ausgangsmündung (15) derart durchsetzenden Stegen (10), dass eine Fragmentierung des austretenden Kühlfluid-Düsentroms (12) in einzelne Teilstrahlen (17) erfolgt, die um den von Kühlfluid freigehaltenen Innenbereich (7) herum angeordnet sind, **dadurch gekennzeichnet, dass** die Stege (10) sich zur Mitte des Austrittsquerschnitts hin erstrecken und sich dort treffen oder kreuzen.

2. Spritzdüse (5) für die Kolbenkühlung einer Brennkraftmaschine, deren Kühlfluid-Ausgangsmündung (15) mit einer Austrittsgeometrie gestaltet ist, die den Austritt von Kühlfluid in einen Innenbereich (7) verhindert, der innerhalb einer gedachten Verlängerung der Ausgangsmündung (15) liegt und vom sonst heraus gespritzten Kühlfluid umgeben ist, mit einer Mehrzahl von den Austrittsquerschnitt der Ausgangsmündung (15) derart durchsetzenden Stegen (10), dass eine Fragmentierung des austretenden Kühlfluid-Düsentroms (12) in einzelne Teilstrahlen (17) erfolgt, die um den von Kühlfluid freigehaltenen Innenbereich (7) herum angeordnet sind, **dadurch gekennzeichnet, dass** sich die Stege (10) zur Mitte des Austrittsquerschnitts erstrecken und dort auf einen Innenteil (11) treffen, der die Stege (10) unter Bildung oder Anordnung eines kreuz- oder sternförmigen Strahl-Fragmentierungseinsatzes (9) verbindet.

3. Spritzdüse (5) nach Anspruch 2, **dadurch gekennzeichnet, dass** der Innenteil (11) mit einem Durchmesser oder einer Erstreckung gestaltet ist, die die Dicke der Stege (10) übersteigen.

4. Spritzdüse (5) nach Anspruch 2 oder 3, **dadurch gekennzeichnet, dass** der Innenteil (11) mit einem Durchmesser oder einer Erstreckung gestaltet ist, die mindestens ein Fünftel, mindestens ein Viertel oder mindestens ein Drittel der Dicke, des Durchmessers oder der sonst querschnittlichen Erstreckung ausmacht, den beziehungsweise die die Außenkontur oder Umwandung der Düsen-Ausgangsmündung (15) einnimmt.

5. Spritzdüse (5) nach einem der Ansprüche 2 bis 4, **dadurch gekennzeichnet, dass** bei dem Strahl-Fragmentierungseinsatz (9) der Innenteil (11) und die Stege (10) einstückig miteinander integriert oder verbunden sind.

6. Spritzdüse (5) nach einem der Ansprüche 2 bis 4, **dadurch gekennzeichnet, dass** das Innenteil (11) separat hergestellt und von den gegen die Austrittsmündung (15) abgestützten Stegen (10) gehalten ist.

7. Spritzdüse (5) nach einem der vorangehenden Ansprüche, **dadurch gekennzeichnet, dass** die Stege (10) geradlinig verlaufen.

8. Spritzdüse (5) **dadurch gekennzeichnet, dass** die Dicke der Stege (10) derart minimiert dimensioniert ist, dass die nebeneinander verlaufenden Kühlfluid-Teilstrahlen (17) eine Annäherung an einen Gesamtstrahl-Querschnitt mit geschlossener Ringform ergeben.

9. Spritzdüse (5) nach Anspruch 8, **dadurch gekennzeichnet, dass** die Dicke des Stegs (10) maximal ein Viertel der Dicke, des Durchmessers oder der sonst querschnittlichen Erstreckung ausmacht, den beziehungsweise die die Außenkontur oder Umwandung (14) der Düsen-Ausgangsmündung (15) einnimmt.

10. Spritzdüse (5) nach einem der vorangehenden Ansprüche, **dadurch gekennzeichnet, dass** die Stege und/oder der Fragmentierungseinsatz im Öffnungsende eines Düsen-Rohrteils aufgenommen sind, dessen Mittelachse deckungsgleich mit dem Innenteil oder dem Treff- oder Kreuzpunkt der Stege liegt.

11. Spritzdüse (5) nach einem der vorangehenden Ansprüche, mit einem rundlichen Düsen-Rohrteil, **dadurch gekennzeichnet, dass** die Stege als Begrenzungen von freien Kreissektoren des Austrittsquerschnitts angeordnet sind.

12. Spritzdüse (5) nach einem der vorangehenden Ansprüche, **gekennzeichnet durch** ein Düsen-Rohrteil, das sich in Strömungsrichtung (12) des Kühlfluids verjüngt und am Ende dieses verjüngten Rohrabschnitts (8) die Stege (10) aufweist.

13. Spritzdüse (5) nach einem der vorangehenden Ansprüche, **dadurch gekennzeichnet, dass** die Stege (10), gegebenenfalls der Fragmentierungseinsatz (9), und/oder gegebenenfalls der oder das Innenteil (11) aus Metall, insbesondere Sinterstahl, und/oder Kunststoff hergestellt sind.

## Claims

1. Spray nozzle (5) for the piston cooling of an internal combustion engine, whose cooling fluid outlet opening (15) is formed with a discharge geometry which prevents discharge of cooling fluid into an inner region (7), which lies within a hypothetical extension of the outlet opening (15) and is surrounded by cooling fluid which is otherwise being sprayed out, having a plurality of webs (10) penetrating the discharge cross-section of the outlet opening (15) in such a manner that fragmentation of the cooling fluid nozzle stream (12) being discharged takes place into individual partial jets (17), which are disposed around the inner region (7) being kept free of cooling fluid, **characterised in that** the webs (10) extend towards the centre of the discharge cross-section and meet or intersect there.

2. Spray nozzle (5) for the piston cooling of an internal combustion engine, whose cooling fluid outlet opening (15) is formed with a discharge geometry which prevents discharge of cooling fluid into an inner region (7), which lies within a hypothetical extension of the outlet opening (15) and is surrounded by cooling fluid which is otherwise being sprayed out, having a plurality of webs (10) penetrating the discharge cross-section of the outlet opening (15) in such a manner that fragmentation of the cooling fluid nozzle stream (12) being discharged takes place into individual partial jets (17), which are disposed around the inner region (7) being kept free of cooling fluid, **characterised in that** the webs (10) extend to the centre of the discharge cross-section and meet there on an inner part (11), which joins the webs (10) so as to form or arrange a cross- or star-shaped fragmentation insert (9).

3. Spray nozzle (5) according to claim 2, **characterised in that** the inner part (11) is formed with a diameter or span which exceeds the thickness of the webs (10).

4. Spray nozzle (5) according to claim 2 or 3, **characterised in that** the inner part (11) is formed with a diameter or span which makes up at least one fifth, at least one quarter or at least one third of the thickness of the diameter or other cross-sectional span, which the outer contour or surrounding wall of the nozzle outlet opening (15) includes.

5. Spray nozzle (5) according to one of claims 2 to 4, **characterised in that** the inner part (11) and the webs (10) are incorporated or connected in one piece in the jet fragmentation insert (9).

6. Spray nozzle (5) according to one of claims 2 to 4, **characterised in that** the inner part (11) is manufactured separately and is held by the webs (10) bearing on the discharge opening (15).

7. Spray nozzle (5) according to one of the preceding claims, **characterised in that** the webs (10) extend rectilinearly.

8. Spray nozzle (5), **characterised in that** the thickness of the webs (10) is minimised to the extent that the cooling fluid partial jets (17) extending next to one another approximately produce the effect of a full jet cross-section which has a closed annular form.

9. Spray nozzle (5) according to claim 8, **characterised in that** the thickness of the web (10) makes up a maximum of a quarter of the thickness of the diameter or other cross-sectional span which the outer contour or surrounding wall (14) of the nozzle outlet opening (15) includes.

10. Spray nozzle (5) according to one of the preceding claims, **characterised in that** the webs and/or the fragmentation insert are received in the opening end of a nozzle tubular part, whose central axis is congruent with the inner part or point of meeting or intersection of the webs.

11. Spray nozzle (5) according to one of the preceding claims, having a roundish nozzle tubular part, **characterised in that** the webs are arranged as limits of free sectors of a circle of the discharge cross-section.

12. Spray nozzle (5) according to one of the preceding claims, **characterised by** a nozzle tubular part, which tapers in the direction of flow (12) of the cooling fluid and has the webs (10) at the end of this tapered tubular section (8).

13. Spray nozzle (5) according to one of the preceding claims, **characterised in that** the webs (10), optionally the fragmentation insert (9), and/or optionally the inner part (11) are manufactured from metal, in particular sintered steel, and/or plastics material.

## Revendications

1. Buse de pulvérisation (5) pour le refroidissement des pistons d'un moteur à combustion interne, dont l'orifice de sortie (15) pour le fluide de refroidissement est doté d'une géométrie d'éjection qui empêche l'éjection de fluide de refroidissement dans une zone interne (7), qui est située à l'intérieur d'un prolongement imaginaire de l'orifice de sortie (15) et est entourée par le fluide de refroidissement par ailleurs pulvérisé hors de ce dernier, et comprenant une multiplicité de barrettes (10) placées en travers de la section transversale d'éjection de l'orifice de sortie (15) d'une manière telle, qu'ait lieu une fragmentation du flux de fluide de refroidissement (12) sortant de la buse, en jets partiels (17) séparés, qui sont disposés tout autour de la zone interne (7) maintenue exempte de fluide de refroidissement, **caractérisée en ce que** les barrettes (10) s'étendent vers le centre de la section transversale d'éjection et s'y rejoignent ou s'y croisent.

2. Buse de pulvérisation (5) pour le refroidissement des pistons d'un moteur à combustion interne, dont l'orifice de sortie (15) pour le fluide de refroidissement est doté d'une géométrie d'éjection qui empêche l'éjection de fluide de refroidissement dans une zone interne (7), qui est située à l'intérieur d'un prolongement imaginaire de l'orifice de sortie (15) et est entourée par le fluide de refroidissement par ailleurs pulvérisé hors de ce dernier, et comprenant une multiplicité de barrettes (10) placées en travers de la section transversale d'éjection de l'orifice de sortie (15) d'une manière telle, qu'ait lieu une fragmentation du flux de fluide de refroidissement (12) sortant de la buse, en jets partiels (17) séparés, qui sont disposés tout autour de la zone interne (7) maintenue exempte de fluide de refroidissement, **caractérisée en ce que** les barrettes (10) s'étendent vers le centre de la section transversale d'éjection et y rejoignent un élément intérieur (11), qui relie les barrettes (10) en formant ou en assurant l'implantation d'un insert de fragmentation de jet (9) en forme de croix ou d'étoile.

3. Buse de pulvérisation (5) selon la revendication 2, **caractérisée en ce que** l'élément intérieur (11) est doté d'un diamètre ou d'une dimension, qui dépasse l'épaisseur des barrettes (10).

4. Buse de pulvérisation (5) selon la revendication 2 ou 3, **caractérisée en ce que** l'élément intérieur (11) est doté d'un diamètre ou d'une dimension, qui représente au moins un cinquième, au moins un quart ou au moins un tiers de l'épaisseur, du diamètre ou de, sinon, la dimension en coupe transversale, que prend le contour extérieur ou l'enveloppe de l'orifice de sortie (15) de la buse.

5. Buse de pulvérisation (5) selon l'une des revendications 2 à 4, **caractérisée en ce que**, sur l'insert de fragmentation de jet (9), l'élément intérieur (11) et les barrettes (10) sont intégrés ou reliés l'un aux autres en formant une seule pièce.

6. Buse de pulvérisation (5) selon l'une des revendications 2 à 4, **caractérisée en ce que** l'élément intérieur (11) est fabriqué à part et est maintenu par les barrettes (10) placées en appui contre l'orifice d'éjection (15).

7. Buse de pulvérisation (5) selon l'une des revendications précédentes, **caractérisée en ce que** les barrettes (10) sont rectilignes.

8. Buse de pulvérisation (5), **caractérisée en ce que** l'épaisseur des barrettes (10) est d'une valeur suffisamment minimisée pour que les jets partiels de fluide dé refroidissement (17), se développant côte à côte, donnent lieu à une approximation d'une section transversale de jet complet de forme annulaire fermée.

9. Buse de pulvérisation (5) selon la revendication 8, **caractérisée en ce que** l'épaisseur de la barrette (10) représente au maximum un quart de l'épaisseur, du diamètre ou de, sinon, la dimension en coupe transversale, que prend le contour extérieur ou l'enveloppe (14) de l'orifice de sortie (15) de la buse.

10. Buse de pulvérisation (5) selon l'une des revendications précédentes, **caractérisée en ce que** les barrettes et/ou l'insert de fragmentation sont reçus dans l'extrémité de l'ouverture d'un élément tubulaire de la buse, dont l'axe central est confondu avec celui de l'élément intérieur ou avec le point de rencontre ou le point de croisement des barrettes.

11. Buse de pulvérisation (5) selon l'une des revendications précédentes, comportant un élément tubulaire rond de buse, **caractérisée en ce que** les barrettes sont positionnées en tant que délimitations de secteurs de cercle libres de la section transversale d'éjection.

12. Buse de pulvérisation (5) selon l'une des revendications précédentes, **caractérisée par** un élément tubulaire de buse qui s'effile dans le sens d'écoulement (12) du fluide de refroidissement et comprend les barrettes (10) à l'extrémité de ce tronçon tubulaire effilé (8).

13. Buse de pulvérisation (5) selon l'une des revendications précédentes, **caractérisée en ce que** les barrettes (10), le cas échéant l'insert de fragmentation (9) et/ou, le cas échéant, la partie ou l'élément intérieur (11) sont produits en métal, en particulier en acier fritté, et/ou en matière plastique.
